# FASCICULE DE BREVET EUROPEEN

(11) **EP 2 868 222 B1**
(45) Date de publication et mention de la délivrance du brevet: **14.09.2016**
(21) Numéro de dépôt: 13191312.1
(22) Date de dépôt: 01.11.2013
(51) Int. Cl.: A44C 5/24

(54) **Fermoir pour bracelet comportant un dispositif de réglage de longueur du bracelet**
Armbandverschluss, der eine Reguliervorrichtung der Länge des Armbands umfasst
Bracelet clasp comprising a device for adjusting the length of the bracelet

(43) Date de publication de la demande: 06.05.2015
(73) Titulaire: Dexel S.A., 2501 Bienne (CH)
(72) Inventeur: Granito, Elio, 2512 Alfermée (CH)
(74) Mandataire: Schneiter, Sorin

(56) Documents cités:
- EP-A1- 1 378 185
- EP-A1- 2 361 523
- EP-A1- 2 452 583
- EP-A1- 2 502 515
- CH-A1- 704 335
- CH-B1- 698 981
- US-A1- 2009 049 667

## Description

### Domaine technique

La présente invention concerne un fermoir pour bracelets, en particulier permettant de régler la longueur du bracelet. L'invention concerne également un fermoir dépliant et une montre-bracelet comportant le fermoir.

### Etat de la technique et problèmes à l'origine de l'invention

Les bracelets pour montres-bracelets comportent généralement des moyens pour régler la longueur du bracelet. Typiquement dans le cas des bracelets en cuir ou plastique, l'extrémité libre d'un des deux brins du bracelet comporte une série de trous distribués en direction longitudinale du bracelet. L'extrémité libre de l'autre brin de bracelet comporte un dispositif de connexion, par exemple une boucle à ardillon, permettant de joindre les deux brins en insérant l'ardillon dans le trou correspondant à la longueur souhaitée. Dans le cas des bracelets à maillons métalliques, la longueur du bracelet est ajustée en enlevant ou ajoutant un maillon dans un ou les deux brins du bracelet.

L'état de la technique connaît des fermoirs pour montres-bracelets qui permettent un réglage fin de la longueur du bracelet. Un tel réglage fin est souhaitable pour adapter de manière précise la longueur du bracelet au poignet du porteur d'une montre-bracelet. D'autre part, comme soulevé dans le document EP 2361523, la taille du poignet d'un porteur peut varier avec les changements de température par exemple.

Par exemple, le document brevet WO2011/141061 divulgue un dispositif de réglage de la longueur utile de bracelet comportant un mécanisme de conversion automatique agencé pour convertir une action prédéfinie du porteur en un coulissement d'un pas du dispositif de réglage.

Le document brevet CH 704335 décrit un fermoir extensible, pour bracelet de montre comportant une tirette agencée pour coopérer avec un chariot et pouvant être déverrouillée en changeant la position axiale de la tirette.

EP 2452583 décrit un bracelet de montre du type déployant comportant des poussoirs permettant au porteur, par pression en direction du plan de symétrie générale de procéder au déverrouillage par rapport à un boîtier pour permettre le déplacement du boîtier.

Au vu de ce dernier document, il serait souhaitable de pouvoir régler la longueur de bracelet sans avoir besoin d'appliquer une force constante sur le mécanisme de déverrouillage pendant le réglage. Il convient de noter que dans beaucoup des solutions proposées, le porteur est obligé d'appliquer une pression constante sur le dispositif de déverrouillage afin de maintenir la position déverrouillée pendant le réglage. Ce type de mécanisme demande en effet que deux actions ou manipulations soient exécutées simultanément: notamment la garde en position déverrouillée du dispositif de verrouillage et le réglage de longueur proprement dit, ce qui est fatiguant. Il serait souhaitable de pouvoir régler la longueur fine de bracelet de manière décontractée, plus conviviale et sans effort.

Comme mentionné dans les documents EP2452583 et CH700230, il est souhaitable que la longueur de bracelet puisse être réglée indépendamment de l'état - fermé ou ouvert - du fermoir.

CH700230 décrit un fermoir comportant un dispositif de réglage de la longueur de bracelet, le dispositif comportant un organe de verrouillage monté pivotant sur un bâti. L'organe de verrouillage pivotant forme à la fois l'organe de préhension, destinée à être pivoté par le porteur afin de permettre le déverrouillage. A cause du pivotement, cet organe de préhension occupe beaucoup d'espace en position déverrouillée. D'autre part, le déverrouillage est susceptible d'être activé accidentellement, par exemple si l'organe de préhension pivotant s'accroche à un objet extérieur, par exemple à un vêtement.

La présente invention cherche à résoudre les problèmes ci-dessus.

### Résumé de l'Invention

La présente invention a pour objet un fermoir dépliant pour bracelets comprenant un premier et un second organe, de liaison du bracelet destinés à être liés respectivement à une première et à une seconde extrémité libre du bracelet; des moyens de verrouillage du fermoir permettant de fermer et ouvrir le fermoir; et, un dispositif de réglage de longueur.

La présente invention a en particulier pour objet un fermoir dépliant pour bracelets comprenant: une séquence d'au moins deux segments longitudinaux articulés l'un par rapport à l'autre de façon à former des lames dépliantes du fermoir; un premier et un second organe de liaison du bracelet destinés à être reliés respectivement à une première et à une seconde extrémité libre du bracelet, le premier organe de liaison étant fixé à un premier segment longitudinal et le second organe de liaison étant fixé à un autre des au moins deux segments longitudinaux; des moyens de verrouillage du fermoir permettant d'ouvrir et de fermer le fermoir; et, un dispositif de réglage de longueur du bracelet comprenant une partie mobile connectée à un des deux organes de liaison, et un support rigidement fixé à un des segments longitudinales, ledit dispositif de réglage comportant un dispositif de verrouillage susceptible de se présenter dans deux positions stables, une position de déverrouillage dans laquelle la partie mobile peut être déplacée dans la direction de la longueur du bracelet dé façon à permettre un réglage, et une position de verrouillage, dans laquelle tout mouvement de la partie mobile par rapport au support est bloqué, caractérisé en ce que ledit dispositif de verrouillage comporte une pièce de verrouillage et un coulisseau de verrouillage comportant un organe de préhension et de manipulation pouvant être décalé et/ou coulissé par un porteur afin de passer de la position de verrouillage à la position de déverrouillage, en ce que ledit organe de préhension est une pièce séparée et/ou différente de la dite pièce de verrouillage, et en ce que ladite pièce de verrouillage coopère directement avec la partie mobile et est logée à l'intérieur du dispositif de réglage de façon que, en position de verrouillage, ledit coulisseau de verrouillage empêche tout déplacement de ladite pièce de verrouillage et en ce que, en position de déverrouillage, ladite pièce de verrouillage est libre de se déplacer afin de permettre un déplacement de la partie mobile.

### Brève description des dessins

Les caractéristiques et les avantages de l'invention apparaîtront plus clairement à la lecture d'une description d'une forme d'exécution préférentielle, donnée uniquement à titre d'exemple, nullement limitative en se référant aux figures schématiques dans lesquelles:
La figure 1 représente une vue en perspective d'un fermoir de bracelet selon un mode de réalisation de la présente invention. Le dispositif de réglage de longueur de bracelet en montré en éclaté.
la figure 2 représente une vue en perspective, assemblée et en position ouverte du fermoir de la figure 1.
La figure 3 représente une vue en perspective, assemblée et en position fermée du fermoir de la figure 1.
La figure 4 représente une vue latérale assemblée du fermoir de la figure 1.
La figure 5 représente une vue en coupe de la figure 4 selon A-A.
La figure 6 représente une vue en coupe de la figure 4 selon A-A, mais montrant le dispositif de verrouillage en position déverrouillée.
La figure 7 représente une vue en perspective d'un fermoir de bracelet selon un deuxième mode de réalisation de la présente invention. Le dispositif de réglage de longueur de bracelet et les organes de liaison sont montrés en éclaté.
La figure 8A représente une vue en perspective d'une partie du dispositif de réglage de longueur de bracelet, assemblé, du deuxième mode de réalisation, montré à la figure 7.
La figure 8B représente une vue en perspective de la face inférieure de la chape de fermoir selon le deuxième mode de réalisation.
La figure 9 représente une vue en perspective du fermoir fermé selon le deuxième mode de réalisation, en position verrouillée.
Les figures 10A et 10B montrent des vues d'en haut et en perspective, respectivement, du fermoir selon le deuxième mode de réalisation. Dans ces figures, une partie de la chape de fermoir est enlevée afin de montrer le fonctionnement du dispositif de réglage de longueur de bracelet. Le dispositif de verrouillage est en position verrouillée.
Les figures 11A et 11B montrent les mêmes vues que les figures 10A et 10B, avec le dispositif de verrouillage en position déverrouillée.
La figure 12 représente une vue en perspective d'un fermoir de bracelet selon un troisième mode de réalisation de la présente invention. Le dispositif de réglage de longueur de bracelet et les organes de liaison sont montrés en éclaté.
La figure 13 représente une vue en perspective d'une partie du dispositif de réglage de longueur de bracelet, assemblé, du troisième mode de réalisation, montré à la figure 12.
La figure 14 représente une vue en perspective du fermoir fermé selon le troisième mode de réalisation.
Les figures 15A et 15B montrent des vues d'en haut et en perspective, respectivement, du fermoir selon le troisième mode de réalisation. Dans ces figures, une partie de la chape de fermoir est enlevée afin de montrer le fonctionnement du dispositif de réglage de longueur de bracelet. Le dispositif de verrouillage est en position verrouillée.
Les figures 16A et 16B montrent les mêmes vues que les figures 15A et 15B, avec le dispositif de verrouillage en position déverrouillée.

### Description des modes de réalisations

Selon un mode de réalisation préféré, le fermoir de l'invention est un fermoir pour bracelet, en particulier pour bracelet de montre. Le bracelet peut être de tout type, comme par exemple en matière plastique souple, en cuir, ou réalisé par un assemblage d'un maillons métalliques.

De façon générale, le bracelet est constitué de deux portions longitudinales de bracelet, des premier et seconde brins de bracelet, et chacun des brins est tel que l'une des extrémités est reliée au boîtier de la montre tandis que l'autre est destinée à être attachée à un des deux (premier et seconde) organes de fixation 2, 3 du fermoir, respectivement.

Selon un mode de réalisation, le fermoir de l'invention 1, 100, 200 est un fermoir du type déployant ou à boucle déployant. Ce type de fermoir est connu, par exemple, des documents brevets EP 0913106, CH700230, EP2452583, EP2361523 et CH704335. Le fermoir comporte au moins deux segments de fermoir longitudinaux 51, 52; 151, 152. Dans la présente description, ces segments longitudinaux sont également désignés comme "les lames", ou encore les "bras" du fermoir. Généralement, un fermoir comprend deux ou trois segments longitudinaux. Le fermoir selon le mode de réalisation montré aux figures 1 à 6 est un fermoir à deux lames 51, 52. Les figures 7 à 16B montrent un fermoir comportant deux lames 151, 152 et une chape 60, 260, qui peut aussi être considérée comme une troisième lame ou un troisième segment longitudinal.

Le fermoir de l'invention comporte généralement une séquence ou une série de segments longitudinaux articulés l'un par rapport à l'autre de façon à former des lames dépliantes du fermoir.

En particulier, un premier organe de fixation pour un premier brin de bracelet se trouve vers une première extrémité d'un premier segment longitudinal. La première extrémité d'un deuxième segment longitudinal est articulée à la deuxième extrémité du premier segment longitudinal. Ensuite, le deuxième organe de fixation pour le deuxième brin de bracelet peut être fixé sur le deuxième segment longitudinal, par exemple vers la deuxième extrémité de ce dernier. Dans ce cas il s'agit d'un fermoir à deux lames et/ou à deux segments longitudinaux, comme montré aux figures 1 à 6, par exemple. Alternativement, une première extrémité d'un troisième segment longitudinal peut être articulée vers la deuxième extrémité du deuxième segment longitudinal. Dans ce cas, le deuxième organe de fixation peut être fixé sur le troisième segment, par exemple vers la deuxième extrémité de ce dernier. Dans ce cas il s'agit d'un fermoir à trois lames et/ou à trois segments longitudinaux, comme montré aux figures 7 à 11B. Dans les fermoirs à trois lames, la troisième lame peut fonctionner comme chape ou couvercle du fermoir.

Les lames du fermoir sont articulées de façon à pouvoir être pliées l'une sur l'autre (ou les unes sur les autres) afin d'assumer une position de fermoir fermée et/ou verrouillée, de service. Quand les lames sont dépliées, elles prennent une position de fermoir ouvert, déplié et/ou déverrouillé, augmentant la circonférence de l'ensemble montre - brin de bracelet - fermoir - brin de bracelet et permettant à un porteur d'enfiler la montre pour la mettre au poignet et/ou de l'enlever.

Le fermoir comporte des moyens de verrouillage et/ou de fermeture du fermoir. Il convient de distinguer entre d'une part les moyens de verrouillage permettant de verrouiller et déverrouiller le fermoir pour fermer et ouvrir le fermoir et, d'autre part, le dispositif de verrouillage lié au dispositif de réglage de longueur de bracelet. Le premier mécanisme est utilisé pour ouvrir et fermer le fermoirs afin de mettre ou enlever la montre attaché aux brins de bracelet, comme décrit ci-dessus. Le deuxième est activé pour régler la longueur fine de bracelet. C'est ce dernier qui est l'objet principal de la présente invention. Cependant, afin de décrire le fonctionnement complet d'un fermoir selon un mode de réalisation, le premier est également décrit ci-dessous.

Les moyens de verrouillage pour fermer et/ou ouvrir le fermoir sont également décrits comme moyens de fermeture ou mécanisme de fermeture dans le présent descriptif. Ce mécanisme comporte au moins deux éléments structuraux positionnés sur deux lames de façon à pouvoir coopérer en position fermée. Par exemple, lesdits éléments sont adaptés à maintenir les lames en position pliée quand le fermoir est fermé. Les moyens de verrouillage peuvent être réalisés en mécanisme clip, permettant à un porteur d'ouvrir le fermoir en tenant une des lames et en la tirant dans une direction qui correspond au mouvement de déploiement de la lame. Dans le document brevet CH700230, les moyens de verrouillage sont formés par des surépaisseurs sur certains endroits sur une lame, destinés à coopérer par frottement avec des surfaces latérales externes de demi-lames en position verrouillée. Un porteur peut ouvrir le fermoir en tirant directement sur le bracelet lié à la demi-lame, par exemple, et en surmontant de cette manière la force de frottement entre les lames.

La présente invention peut être réalisée avec tout type de moyens de verrouillage de fermoir. Il est intéressant de noter que le dispositif de réglage du fermoir de la présente invention peut être verrouillé et/ou déverrouillé indépendamment des moyens de fermeture de fermoir. Plus particulièrement, le dispositif de réglage du fermoir peut être verrouillé et/ou déverrouillé que le fermoir soit ouvert ou fermé.

Les modes de réalisation montrés dans les figures comportent des moyens de verrouillage de fermoir dont le principe de fonctionnement est décrit dans le document brevet EP0913106. Ce type de verrouillage est décrit ci-après avec référence au mode de réalisation montré la figure 1.

Pour décrire l'invention avec référence aux figures, les expressions "direction de la longueur du bracelet" ou "direction longitudinale du bracelet" sont utilisées pour désigner un axe qui est celui des deux brins de bracelet, supposant que le bracelet est disposé à plat et détaché d'une montre. La "direction de la longueur du bracelet" désigne la ligne définissant le pourtour du bracelet. La longueur de bracelet ajustée par réglage fin à l'aide du dispositif de réglage du fermoir selon l'invention se trouve dans la direction de la longueur du bracelet.

Si l'on ignore le dispositif de verrouillage des modes de réalisation montrés aux figures 1 à 11B, le fermoir montré aux figures est sensiblement symétrique et comporte donc un plan qui constitue un plan de symétrie dans les modes de réalisation où le fermoir est parfaitement symétrique. Dans le présent descriptif, ce plan qui s'étend dans la direction de la longueur du bracelet et du fermoir est considéré comme "plan de symétrie", même si la symétrie du fermoir n'est pas parfaite, par exemple dû au positionnement du dispositif de réglage de longueur et de son dispositif de verrouillage.

Le terme "orthogonal" se réfère à un axe qui est perpendiculaire à la "direction de la longueur du bracelet" et généralement tangentiel par rapport au pourtour défini par le bracelet-montre comportant le fermoir. Un axe "orthogonal" (et tangentiel) est perpendiculaire au plan de symétrie du fermoir. Un axe radial est un axe qui est radial par rapport à l'axe du poignet d'un porteur de montre-bracelet. L'axe orthogonal et radial (ou orthogonal et vertical) s'étend dans le plan de symétrie.

Le fermoir 1 comporte deux lames, une première lame ou lame principale 51, et une deuxième lame ou lame dépliante 52. Comme la lame dépliante 52 vient se poser sur la lame principale dans le fermoir fermé (figure 4), la lame dépliante 52 est la lame supérieure et la lame principale 51 la lame inférieure.

Chacune des deux lames 51, 52 comporte deux extrémités: la première extrémité de la lame principale 51 est connectée au premier organe de fixation 2. A sa deuxième extrémité, la lame principale 51 est connectée par l'articulation 54 de manière pivotante à la première extrémité de la lame dépliante 52. Enfin, la deuxième extrémité de la lame dépliante 52 se trouve au niveau du second organe de fixation 3. On notera qu'un premier brin de bracelet (non montré) sera fixé sur le premier organe de fixation 2 à la première extrémité de la lame principale 51, et que le deuxième brin de bracelet sera fixé, à l'aide de la barrette à ressort 59 (figure 3), sur le seconde organe de fixation 3, à la deuxième extrémité de la lame dépliante 52.

La lame principale 51 forme une base de forme allongée suivant la direction longitudinale du bracelet et légèrement incurvée sur au moins une partie de sa longueur pour mieux épouser la forme du poignet d'un porteur. La base 51 comporte deux longerons parallèles 51a et 51b espacés l'un de l'autre en étant solidaire d'une entretoise transversale 53. La lame dépliante 52 comporte deux bras 52a, 52b parallèles, en contact au niveau de l'articulation 54 et séparés par la fente 55 vers la deuxième extrémité de la lamé dépliante 52.

Le dispositif de réglage de longueur 5, connecté à la première extrémité de la lame principale 51, sera décrit en détail plus loin ci-dessous.

Le mécanisme de fermeture du fermoir montré à la figure 1 comporte au moins un élément 56a, 56b situé sur la lame dépliante 52, coopérant, en position de bracelet fermé, avec au moins un élément complémentaire 58a, 58b, situé sur la lame principale 51, afin de verrouiller le bracelet en ladite position fermée. Le fermoir est ouvert par désengagement et séparation des éléments 56a, 56b des éléments 58a, 58b.

En particulier, vers la deuxième extrémité de la lame dépliante 52, les bras parallèles 52a et 52b portent, respectivement, les crochets 56a et 56b latéraux, orientés dans les deux directions opposées sur un axe perpendiculaire à la direction de la longueur du bracelet. D'autre part, les longerons 51 a et 51b de la lame principale comportent, sur leurs faces latérales intérieures et vers la première extrémité de la lame principale 51, des rebords et/ou ailes 58à et 58b. En position de fermoir fermé, montrée dans les figures 3 et 4, la lame dépliante 52 est placée dans l'espace aménagé entre les longerons parallèles de la lame principale de façon que les crochets 56a, 56b sont retenus par les surfaces inférieures des ailes 58a et 58b. Grace à la fente 55, les bras parallèles 52a et 52b sont susceptible d'être rapprochés du côté du deuxième l'organe de fixation 3. A cet effet, des poussoirs latéraux 57a et 57b (57a non visible) sont aménagés sur les côtés latéraux du second organe de fixation 3. Contre la force d'un ressort (non montré), les poussoirs 57a et 57b peuvent être enfoncés par un porteur, de façon que les bras parallèles 52a et 52b et, par conséquent, les crochets 56a et 56b se rapprochent sur l'axe orthogonal par rapport à la direction de la longueur du bracelet. Comme l'homme du métier le comprendra, ce rapprochement permet de dégager les crochets de leur siège respectif formé par ladite surface inférieure des ailes 58a et 58b en position fermée du fermoir.

Le fermoir selon l'invention comporte un premier 2 et un second 3 organe de liaison du bracelet destinés à être fixés à une première et à une seconde extrémité libre du bracelet, respectivement. A cet effet, le second organe de liaison 3, disposée sur la deuxième extrémité de la lame dépliante 52 comporte des flancs latéraux 61a et 61b destinés à recevoir la barrette à ressort 59, sur laquelle l'extrémité d'un des deux brins de bracelet peut être attachée.

En référence aux figures 1, 5 et 6, le premier organe de liaison 2 fait partie du dispositif de réglage 5 de longueur de bracelet. Ce dispositif 5 comporte en outre un support ou une base 45, fixé à l'aide des vis 62 à la première extrémité de la lame principale 51, de façon à être solidaire avec et rigidement connecté à cette dernière. En particulier, le support 45 est fixé entre les surfaces intérieures des flancs 66a et 66b des longerons 51a et 51b, vers la première extrémité de la lame principale 51. Une voie ou un canal 40 est creusé dans le support 45 dans la direction longitudinale du bracelet, de façon à comporter deux parois latérales inclinées 63. En coupe transversale, grâce à l'inclinaison des parois 63, le canal 40 présente un périmètre correspondant à un trapèze isocèle. Selon un mode de réalisation, ladite partie mobile 10 comporte un chariot 30 logé sur un canal formé par ledit support 45. Le canal 40 guide la partie mobile 10 et plus particulièrement le chariot 30 du dispositif de réglage 5 dans une direction longitudinale de la longueur du bracelet, mais empêche un déplacement latéral ou encore vertical du chariot. A cette fin, le chariot comporte des côtés latéraux 64 inclinés, complémentaires aux parois 63. En vue de face en élévation, de la direction de la longueur de bracelet, le chariot 30 présente un périmètre en forme de trapèze isocèle, ce trapèze ayant les dimensions légèrement inférieures au trapèze formé par le canal 40, décrit ci-dessus. De cette façon, le chariot peut coulisser sur l'axe longitudinal défini par le canal 40. A part le chariot 30, la partie mobile 10 comporte le premier organe de fixation de bracelet 2, formé par deux chevilles 2, destinées à coopérer avec des trous prévus dans un brin de bracelet pour le relier au fermoir 1. Les chevilles 2 sont encochées sur le chariot 30 et s'étendent dans une direction verticale par rapport à la surface supérieure du chariot 30. Sur un axe en direction de la longueur du bracelet, les deux chevilles sont séparées par une distance correspondant à la distance entre deux trous du brin de bracelet. Le dispositif de réglage 5 du fermoir 1 permet de préférence un réglage fin couvrant une distance qui correspond à la distance entre deux trous du brin de bracelet.

Le dispositif 5 de réglage de longueur de bracelet comporte un dispositif de verrouillage 20-23. Ce dernier a comme fonction de bloquer la partie mobile 10 du fermoir 1 dans une position ajustée/réglée par un porteur. Le dispositif de verrouillage 20-23 comporte des pièces ancrées et/ou logées au moins partiellement dans le support 45. Selon un mode de réalisation, ledit chariot 30 comporte et/ou supporte la crémaillère dentée 22. On notera que le chariot 30 comporte une crémaillère latérale 22 comportant une pluralité de dents 31-38 dont les pointes sont orientées dans une direction orthogonale par rapport au plan de symétrie du fermoir et donc perpendiculairement à la direction de longueur de bracelet. D'autre part, le support 45 comporte un trou cylindrique 19 formant un logement pour une pièce de verrouillage 20. Dans le mode de réalisation montré aux figures 1 à 6, la pièce de verrouillage 20 comporte une goupille 25 ainsi qu'une mâchoire 24 destinée à coopérer avec la crémaillère 22. La goupille 25 et la mâchoire 24 sont solidaires et rigidement connectés l'une à l'autre. De préférence, la goupille 25 et la mâchoire sont formées d'une seule pièce 20.

Le trou 19 est formé de deux trous cylindriques coaxiaux dont un des trous comporte un diamètre légèrement inférieur au diamètre de l'autre trou, formant ainsi un rebord sur lequel est appuyé un ressort 23, qui agit sur la pièce 20 de façon à pousser la mâchoire 24 en direction de la crémaillère 22. La mâchoire 24 et les dents 31-38 comportent des formes complémentaires, de façon que la mâchoire 24 s'insère entre deux dents de ladite crémaillère 22 et occupe l'espace entre lesdites dents.

Dans un mode de réalisation, ledit dispositif de verrouillage 20-23 comporte une goupille 25 logée au moins en partie dans le support 45, ladite goupille portant et/ou comportant ladite mâchoire 24. Un ressort 23 est disposé de façon à exercer une force maintenant la pièce de verrouillage 20 contre ladite crémaillère 22.

Selon un mode de réalisation, ladite partie mobile 10 comporte au moins une crémaillère dentée 22 et la pièce de verrouillage 20 comporte une mâchoire 24 engagée entre des dents 32, 33 de ladite crémaillère. En position de verrouillage, ladite mâchoire bloque le déplacement de ladite crémaillère et par conséquent le réglage de la longueur du bracelet.

Comme on peut le voir sur la figure 5, la pièce 20 peut être bloquée dans son logement et verrouille ainsi le chariot 30 au niveau de la crémaillère 22. On notera en particulier que le trou 19 comporte deux ouvertures dont une première dans un des parois 63 au niveau de la crémaillère 22, et une deuxième ouverture 74 (figure 6) dans la direction opposée, vers le côté latéral extérieur du fermoir. Dans la figure 5, la deuxième ouverture du logement cylindrique 19 est fermée par le coulisseau 21. Ce dernier bloque et verrouille ainsi la pièce de verrouillage 20 qui elle, bloque le chariot 30 en empêchant un mouvement dans la direction de la longueur du bracelet. La figure 5 montre le dispositif de verrouillage dans un état bloqué. On notera que la pièce 20 forme ou fonctionne comme un verrou dans le sens du terme, verrouillant directement la crémaillère et ainsi la partie mobile du fermoir 1.

Selon un mode de réalisation, le fermoir comporte une pièce de verrouillage 20 agissant sur la partie mobile en la bloquant en position de verrouillage, et ledit organe de préhension est une pièce séparée et/ou différente de la dite pièce de verrouillage.

Le coulisseau 21 et la pièce ou le verrou 20 sont deux pièces différentes et/ou séparées. Alors qu'elles coopèrent en position verrouillée, elles peuvent être séparées l'une de l'autre, de façon à ne plus être en contact, comme sera décrit plus ci-dessous. Le coulisseau constitue ou comporte l'organe de préhension et de manipulation 21b (figure 1), qui peut être actionné par un porteur.

Une partie 21a du coulisseau 21 est logée dans un creux 65 longitudinal travaillé dans le flanc latéral du support 45. Le creux 65 forme au moins une partie du logement de coulissement permettant au coulisseau 21 de se déplacer dans l'étendue longitudinale du creux. Une autre partie du coulisseau 21 forme un organe de manipulation 21b. Ce dernier présente des dimensions légèrement inférieures sur un axe vertical/radial comparé à la partie 21a logée dans le creux 65. De cette manière, l'organe de manipulation 21b mais non pas la partie 21a est susceptible de passer à travers l'évidement longitudinal 55 présent dans le flanc 66b du longeron 51b vers la première extrémité de la lame 51. Ainsi, le creux 65 du support 45 et l'évidement 55 dans le flanc 66b forment le logement et/ou l'ancrage du coulisseau 21. L'organe de manipulation 21b fait saillie par rapport à la surface extérieure latérale de la lame 51, plus précisément du longeron 51b, et peut ainsi être manipulé par un porteur pour coulisser le long de l'évidement 55.

Dans un mode de réalisation, un des segments longitudinaux 51 comporte un évidement 55 et l'organe de préhension et/ou de manipulation 21b traverse ledit évidement de façon à faire saillie par rapport à une surface extérieure 66b dudit segment pour pouvoir être actionné par un porteur.

Dans la figure 6, le coulisseau 21 a été coulissé par un porteur en position de déverrouillage, en appui contre la délimitation du creux 65 à droite dans la figure. La position de déverrouillage est une position stable, c'est-à-dire, le porteur peut lâcher le coulisseau 21 pour effectuer le règlement de la longueur du bracelet, sans qu'il y ait un risque que le dispositif de verrouillage prend automatiquement la position de verrouillage. Plus particulièrement, le coulisseau n'est pas sollicité en position verrouillée par un système élastique tel un ressort. Au contraire, la position de déverrouillage est elle-même stabilisée par le cliquet 70. Ce cliquet comporte une bille 71, appuyée par un ressort. En position déverrouillée, la bille occupe l'espace d'une encoche 72 présente dans le coulisseau 21 de façon à ce qu'une force extérieure (du porteur) soit nécessaire pour surmonter la force du ressort du cliquet, repousser la bille 71 de l'encoche et de décaler le coulisseau en position verrouillée. En position verrouillée, le bord latéral en direction longitudinale du coulisseau 21 (à droite à la figure 5) est exactement à côté de la bille du cliquet 70. Le coulisseau 21 est donc à côté de la bille et peut même être en contact avec elle. Pour déplacer le coulisseau vers la droite de la figure 5, il est de nouveau nécessaire de surmonter la force du ressort du cliquet 70.

De manière générale, les ressorts des cliquets sont assez forts pour empêcher un déplacement accidentel du coulisseau, comme cela pourrait se passer (en absence d'un cliquet) sous l'effet de la gravité des pièces ou d'une accélération de la montre-bracelet, par exemple à cause d'un mouvement de poignet effectuée par le porteur. D'autre part, les ressorts des cliquets sont suffisamment faibles pour permettre le déplacement avisé du coulisseau lorsque le porteur saisit le coulisseau et le déplace avec ses doigts dans la direction souhaitée.

En position déverrouillée montrée à la figure 6, le coulisseau 21 ne bloque plus la goupille 25. Plus précisément, l'ouverture extérieure 74 du trou 19 est dégagée, ce qui permet à la goupille 25 de se déplacer en translation dans son logement cylindrique, en dépassant partiellement l'ouverture 74. Par exemple, si un porteur tire le bracelet dans une direction longitudinale, comme indiquée par la flèche 9 à la figure 6, la crémaillère 22 agit sur la mâchoire 24 et la sollicite dans une direction opposée à celle du ressort 23. La mâchoire 24 dégage ainsi sa position entre deux dents de la crémaillère 22 pendant que le chariot se déplace en modifiant la longueur du bracelet.

Selon une mode de réalisation, ledit dispositif de verrouillage 20-23 comporte une pièce de verrouillage 20 coopérant directement avec la partie mobile 10, ladite pièce étant logée à l'intérieur du dispositif de réglage de façon que, en position de verrouillage, ledit organe de préhension et/ou de manipulation 21 empêche tout déplacement de ladite pièce de verrouillage. En position de déverrouillage, ladite pièce de verrouillage est libre de se déplacer afin de permettre un déplacement de la partie mobile. De préférence, la pièce de verrouillage 20 est entièrement et/ou complètement logée à l'intérieur du dispositif de réglage 5.

Selon un mode de réalisation, ladite partie mobile 10 comporte au moins une crémaillère dentée 22 et ladite pièce de verrouillage 20 comporte une mâchoire 24 engagée entre au moins deux dents 32, 33 de ladite crémaillère. En position de déverrouillage, la crémaillère est susceptible d'agir sur ladite mâchoire de façon à désengager la mâchoire de ladite position entre les dents et d'effectuer un déplacement dans la direction 9 de la longueur du bracelet de façon à permettre ledit réglage.

Selon un mode de réalisation de l'invention, la crémaillère 22 fait partie de la partie mobile 10 du fermoir. La partie mobile 10 se déplace par rapport à un des segments longitudinaux 51 du fermoir en direction de la longueur de bracelet lors d'un réglage de la longueur du bracelet. Les segments longitudinaux (les lames 51, 52) forment un cadre "fixe" ou non-mobile 15 du fermoir 1. La partie mobile 10 peut se déplacer par rapport au cadre 15.

De préférence, la crémaillère est déplacée en direction de la longueur de bracelet lors d'un réglage de la longueur du bracelet.

En revanche, la pièce de verrouillage 20 est au moins en partie logée dans le support 45 qui lui ne se déplace généralement pas en direction de la longueur du bracelet lors d'un réglage de la longueur du bracelet.

De manière plus générale, le dispositif de verrouillage 20-23, en particulier l'organe de préhension et/ou de manipulation 21 est au moins en partie logé dans le support 45. Ni le support, ni le dispositif de verrouillage ne se déplacent en direction de la longueur du bracelet lors d'un réglage de la longueur du bracelet. Il est clair que ceci ne se réfère pas au coulissement du coulisseau 21 pour passer entre les positions verrouillée et déverrouillée.

Le dispositif de réglage 5 comporte des moyens pour définir la longueur de la course que le chariot 30 peut effectuer en direction longitudinale. Comme on peut bien le voir sur les figures 5 et 6, une goupille 81 est placée dans un trou 83 dans le chariot 30. La goupille 81 est sollicitée par un ressort 84 dans une direction orthogonale à la direction de longueur de bracelet, de façon à faire saillie par rapport à une des surfaces latérales 64 du chariot 30. L'extrémité extérieure de la goupille 81 se trouve dans une rainure longitudinale 85 qui elle se trouve dans la paroi latérale 63 du canal 40. La rainure 85 s'étend dans une direction longitudinale le long d'une partie de la paroi 63. Un porteur désirant rallonger la longueur du bracelet à l'aide du dispositif de longueur 5, peut tirer le bracelet dans la direction indiquée par la flèche 9 dans la figure 6 jusqu'à ce que la goupille 81 se trouve en appui contre la butée 82. Dans le mode de réalisation montré, la butée 82 est formée par un goujon 86, fixé par vissage dans un trou 87 dans le support 45. La figure 6 montre la goupille 81 en butée contre le goujon 86. Le chariot 30 se trouve donc dans sa position d'extension longitudinale maximale.

Il ressort de ce qui précède qu'un porteur voulant effectuer un réglage fin de la longueur de bracelet, après avoir coulissé le coulisseau 21 en direction longitudinale en position de déverrouillage (UNLOCK), tire ou pousse de préférence le brin de bracelet attaché à l'organe de fixation 2 afin de déplacer la partie mobile 10 du fermoir 1 dans la direction souhaitée. Pour effectuer ce réglage, la montre peut rester sur le poignet du porteur et le fermoir 1 peut rester fermé. Dans l'alternative, le porteur peut enlever la montre, tenir le brin de bracelet avec une main et le fermoir - ouvert ou fermé - avec l'autre main pour allonger ou raccourcir la longueur de bracelet. Après le réglage, le coulisseau est retourné en position de verrouillage.

Selon un mode de réalisation de l'invention, le dispositif de verrouillage 20-23 est susceptible de présenter l'une ou l'autre de ses positions, indépendamment de l'état ouvert ou fermé, des moyens de verrouillage 4 du fermoir.

Selon un mode de réalisation de l'invention, ledit coulisseau de verrouillage 21 est logé au moins partiellement dans ledit support 45 de façon que, dans ladite position stable de déverrouillage, un réglage de longueur du bracelet peut être effectué sans déplacement du coulisseau de verrouillage et/ou sans que l'application d'une force sur le coulisseau de verrouillage soit nécessaire lors du réglage de longueur.

Il est noté que le coulisseau 21 est lié au fermoir 1 de façon à pouvoir effectuer un déplacement sensiblement linéaire, de préférence le long d'un axe, pour passer entre les positions verrouillée et déverrouillée. De préférence, le coulisseau peut être déplacé et/ou décalé dans la direction de la longueur du bracelet pour passer entre les positions verrouillée et déverrouillée.

Les figures 7 à 11B montrent un fermoir 100 selon un autre mode de réalisation de l'invention. Le fermoir 100 se distingue du fermoir 1 montré aux figures 1 à 6 entre autre en ce qu'il comporte un couvercle ou une chape 60 articulée à la deuxième extrémité de la lame dépliante 152 et agencée pour être attachée à une extrémité libre d'un deuxième brin de bracelet 92. Le deuxième organe de liaison 103, comportant une barrette à ressort 103a et une pièce de connexion 103b, est couvert par la chape 60, comme montré à la figure 9. La chape 60 comporte une plaque centrale 117 et deux flancs latéraux parallèles 166a (figure 8B), 166b pourvus de trous circulaires 94a et 94b, travaillés de part et d'autre dans les flancs 166a et 166b. Les trous 94a et 94b se poursuivent au travers des armatures 78a et 78b. L'essieu de l'articulation de la chape 60 est formé par les tubes 96a et 96b, disposés en orientation orthogonale à la deuxième extrémité de la lame dépliante 152. Les trous cylindriques 94a et 94b (figure 8B) forment le palier pour les tubes 96a, 96b, et ainsi l'articulation de la chape 60. Les poussoirs 157a, 157b, tenus sur les tourillons 95a et 95b et sollicités par des ressorts sur une direction orthogonale vers l'extérieur latéral, font partie des moyens de fermeture et/ou de verrouillage 104 du fermoir. Comme on peut le voir à la figure 7, les tourillons 95a et 95b sont ancrés et/ou guidés à l'intérieur des tubes 96a et 96b et donc coaxiaux avec ces derniers.

Le dispositif de fermeture 104 du fermoir 100 est basé sur un mécanisme de verrouillage similaire à celui décrit ci-dessus avec référence aux figures 1 à 6. En particulier, les bras parallèles 152a et 152b sont accrochés entres les montants 151a et 151b et peuvent être dégagés de la position fermée/verrouillée en appuyant sur les poussoirs 157a et 157b sur un axe orthogonale et en direction vers le plan de symétrie. Ce mouvement est facilement exécuté en tenant les deux poussoirs 157a et 157b, respectivement, entre le pouce et l'index d'un porteur et en appliquant la pression sur les poussoirs. En poussant sur les poussoirs contre l'effet des ressorts sur les tiges 95a et 95b, les bras 152a et 152b de la lame dépliante 152 sont rapprochés et les crochets des bras dégagés de leurs surfaces d'appui respectives, agencées vers la première extrémité de la lame principale 151. Un type de fermeture similaire est connu du document brevet EP0913106.

Dans le mode de réalisation montré aux figures 7 à 11B, le premier organe de liaison 102 comporte également une chape 160, formant une couverture continue du fermoir 100 avec la chape 60, quand le fermoir est fermé (figure 9-11B). Les chapes 160 et 60 se séparent quand le fermoir 100 est ouvert. La barrette à ressort 102a, destinée à fixer l'extrémité libre d'un premier brin de bracelet 91, est attachée dans l'organe de fixation 102, qui est lui fixé de manière solidaire à la première extrémité de la lame principale 151.

Rappelons-nous que dans le mode de réalisations des figures 1 à 6 décrit ci-dessus, le dispositif de réglage 5 est associé au premier organe de fixation 2, situé vers la première extrémité de la lame principale 51. En revanche, dans les fermoirs 100, 200, montrés aux figures 7 à 16B, le dispositif de réglage 105/205 est associé au deuxième organe de liaison 103, auquel est fixé le deuxième brin de bracelet 92. Plus précisément, le dispositif de réglage 105 est attaché au-dessous la chape 60, 260, plus particulièrement aux surfaces intérieures des flancs 166a et 166b, comme décrit avec référence à la figure 8B. Les fermoirs 100 et 200, montrés aux figures 7 à 11B et 12 à 16B, respectivement, se distinguent principalement par l'aménagement de leurs dispositifs de verrouillage 120-125, 125a et 220-223, 225, respectives.

Comme sera décrit ci-après par rapport au mode de réalisation montré aux figures 7 à 11B, la partie mobile 110 du dispositif de réglage 105 comporte l'organe de liaison 103 et le chariot, formé d'un cadre 130a comportant au moins une crémaillère 122 et de la pièce de support de chariot 130b. Selon un mode de réalisation, la partie mobile 110 comporte un chariot 130a en forme de cadre et/ou étrier comportant au moins deux branches 127a, 127b orientées en parallèle le long de la direction de longueur du bracelet. Au moins une crémaillère dentée 122 est disposée sur au moins une desdites branches du chariot.

Les pièces 103b et 130a sont rigidement connectées, par exemple par soudage, au support 130b, de façon à former la partie mobile du dispositif de réglage. L'extrémité libre du deuxième brin 92 de bracelet est attachée, à l'aide de la barrette à ressort 103a, et reste couvert par un espace encadré latéralement et vers le haut par la pièce de connexion 103b, qui comporte une plaquette supérieure et deux flancs avec des trous pour loger la barrette à ressort 103a. Vers le bas, l'extrémité libre du deuxième brin de bracelet 92 est encadrée par la langue 141 du support 130b. La partie mobile 103,130a et 130b est guidée dans un canal 140 du support et/ou de la base 145. Dans le fermoir assemblé, la base 145 est solidaire de la chape 60, étant fixée de manière rigide par des vis 162 aux surfaces intérieures de cette dernière.

Le dispositif de verrouillage 120-123 comporte la pièce de verrouillage 120 en forme de mâchoire, le coulisseau de verrouillage 121 comportant la plaquette de coulissement 121a et l'organe de préhension et/ou manipulation 121b. Le dispositif de verrouillage comporte en outre le ressort 123 et les arbres 125, 125a sur lesquels est guidée la mâchoire 120. Les deux cliquets 170a, 170b permettant de stabiliser le coulisseau 121 dans les positions de verrouillage et déverrouillage font également partie du dispositif de verrouillage.

La figure 8A montre en assemblé le chariot 130a et 130b, l'organe de liaison 103, la base 145 et le dispositif de verrouillage 120-123, 125, 125a, 170a, 170b. Ces éléments forment le dispositif de réglage 105. On peut voir que les parois latérales parallèles 163 de la base 145 empêchent un déplacement latéral du cadre 130a et guident ainsi le chariot 130a/130b dans une direction de la longueur de bracelet. La gorge 119 (figure 7) loge au moins partiellement la pièce de verrouillage 120. Cette dernière comporte un trou traversant fileté (figure 7). Les arbres 125 et 125b sont rigidement fixés de part et d'autre dans les deux ouvertures opposées de ce trou, de façon à former un axe de part et d'autre de la mâchoire 120. Les arbres 125 et 125a sont coaxiaux et sont donc considéré comme un seul arbre portant la pièce 120.

Dans ce mode de réalisation, les arbres 125 et 125a sont vissées dans la pièce 120. Ces pièces sont donc sont susceptibles d'exécuter un déplacement transversal de façon solidaire et se comportent comme une seule pièce en ce qui concerne ce mouvement transversal. L'arbre 125, 125a dépasse le trou de la pièce 120 des deux côtes sur un axe orthogonal par rapport à la longueur de bracelet. Précisons que l'arbre 125, 125a est tenu dans les trous 126a et 126b dans la base 145 et retient ainsi la pièce de verrouillage. 120 dans la gorge 119.

Selon un mode de réalisation de l'invention, le support 145 comporte une gorge et/ou un trou 119, orienté perpendiculairement par rapport à la direction de la longueur du bracelet, ladite pièce de verrouillage 120 étant logée au moins en partie dans ladite gorge et/ou ledit trou.

Selon un mode de réalisation de l'invention, ladite pièce de verrouillage 120 (et/ou ladite goupille 25) est logée de façon à pouvoir se déplacer le long d'un axe orthogonal défini par ladite gorge et/ou ledit trou.

On constatera que les trous 126a et 126b sont orientés dans une direction orthogonale à la direction de longueur de bracelet, coaxial avec la gorge 119. Cette dernière traverse l'ensemble du canal 140 dans cette direction orthogonale. La gorge 119 est assez large, en direction de la longueur de bracelet, pour réceptionner le bas de la pièce 120 et n'autoriser le déplacement de celle-ci que selon l'axe longitudinale de la gorge. Le haut de la pièce 120 comporte la mâchoire proprement dite et dépasse le canal 119, de façon que le ressort 123, enfilé sur l'arbre 125, sollicite la mâchoire de la pièce 120 en direction de la crémaillère 122 (figure 8A). En principe, la pièce de verrouillage 120 est susceptible de se déplacer le long d'un axe orthogonal défini par la gorge 119, dans laquelle elle est partiellement logée et/ou ancrée, ledit axe étant coaxial avec celui des trous cylindriques 126a et 126b, dans lesquels est disposé l'arbre 125, 125a. Comme l'arbre 125, 125a est solidaire de la pièce 120 en ce qui concerne un déplacement transversal, tout déplacement de la pièce 120 dans la gorge 119 engendre un déplacement transversal de l'arbre 125, 125a dans les trous 126a et 126b.

La figure 8B montre la chape 60 vue d'en bas, montrant la surface inférieure 80 de la plaque centrale 117. Les flancs latéraux 166a et 166b comportent des rails 77a et 77b, permettant de placer et stabiliser le dispositif de réglage 105 et en particulier la base 145 entre lesdits rails et la surface inférieure 80. Les flancs latéraux 166a et 166b comportent des surfaces d'appui ou d'arrêt 79a et 79b, montrés en forme de segment de cercle, adaptées à former des arrêts pour les têtes des vis 162 (figure 7), quand la base 145 est placée dans sa position sous la chape 60. La base 145 comporte des trous en direction radiale avec des filetages intérieurs afin de permettre de serrer les vis 162 et ainsi fixer la base 145 à la chape 60, en particulier aux flancs latéraux 166a et 166b.

De ce qui précède, et en considérant la description plus loin ci-dessus par rapport au mode de réalisation montré aux figures 1 à 6, l'homme du métier comprendra le fonctionnement du dispositif de réglage de longueur de bracelet 105 du fermoir 100 et son dispositif de verrouillage 120-123, 125, 125a 170a, 170b. Dans les figures 10A à 11B, une partie de la chape 60 est découpée et enlevée afin de permettre une vue sur le dispositif de réglage dans le fermoir 100 assemblé.

Comme on peut mieux le comprendre à partir des figures 7 et 8A, le trou cylindrique 126a forme une ouverture latérale extérieure dans la base 145. Cette ouverture est visible à la figure 7 entre les deux logements, en forme de trous, des cliquets 170a et 170b. En position verrouillée, montrée aux figures 10A et 10B, l'ouverture latérale du trou 126a est fermé et/ou bloqué par le coulisseau 121, en particulier par la plaquette 121a de ce dernier. La pièce 120 et engagée entre deux dents de la crémaillère 122. Même si une force extérieure surmonte celle du ressort 123, la mâchoire de la pièce 120 ne peut pas se déplacer sur son axe orthogonal, parce que tout déplacement en translation de l'arbre 125 est empêché du fait que l'ouverture 126a est fermée. Dans cette position, un réglage fin de la longueur de bracelet n'est pas possible.

En revanche, quand le coulisseau 121 est en position déverrouillée, l'ouverture du trou 126a est dégagée. Il convient de noter que l'ouverture est dégagée alors que le coulisseau est centré au-dessus d'elle. La plaquette 121a du coulisseau 121 comporte une échancrure 173, se manifestant en forme de U dans la vue d'en haut des figures 10A et 11A. Dans la position déverrouillée, cette échancrure est placée sur l'ouverture extérieure du trou 126a, de façon à créer un espace cadré autour de cette ouverture. Cet espace, correspondant à l'espace entre les côtés de l'U dans la figure 11A, est suffisamment grand pour permettre à l'arbre 125 de se déplacer en translation dans le trou 126a, en utilisant en partie l'espace mis à disposition par l'échancrure 173. Par conséquent, la mâchoire de la pièce de verrouillage 120 et susceptible de se désengager de sa position entre deux dents de la crémaillère 122.

Par analogie avec ce qui a été décrit ci-dessus par rapport au mode de réalisation montré aux figures 1 à 6, un porteur peut régler la longueur du bracelet après avoir manipulé le coulisseau 121 en le tenant à l'organe de préhension et/ou manipulation 121b et en le coulissant en position déverrouillée. Dans les figures 11A et 11B, la position de déverrouillage se trouve à droite de la position verrouillée, montrée aux figures 10A et 10B. La flèche 109 (figure 11B) indique le mouvement de la partie mobile du fermoir 100 résultant en un allongement du bracelet. La petite flèche "UNLOCK" à la figure 11A indique la direction de déplacement du coulisseau 121 permettant de passer à la position déverrouillée. Pour passer de la position de déverrouillage en position verrouillée, par exemple après le réglage de la longueur du bracelet, le coulisseau 121 est déplacé dans la direction opposée à celle indiquée par la flèche "UNLOCK" à la figure 11A.

La figure 9 montre le fermoir 100 assemblé en position fermée, avec le dispositif de réglage en position verrouillée. La chape 60 couvre et cache les lames 151, 152 du fermoir ainsi que le dispositif de réglage 105.

Selon un mode de réalisation, un des segments longitudinaux forme une chape 60 comportant un évidement 155, et le coulisseau 121 traverse ledit évidement de façon à faire saillie par rapport à une surface 166b de ladite chape et de façon à pouvoir être actionné par un porteur.

Le coulisseau 121 est disposé à travers un évidement 155 présent dans le flanc latéral 166b de la chape 60. L'organe de préhension 121b, qui fait partie du coulisseau, fait saillie par rapport à la surface extérieure du flanc 166b (tout comme le poussoir 157b du mécanisme de verrouillage 104 du fermoir), le coulisseau peut donc être convenablement coulissé par le porteur.

Les cliquets 170a et 170b sont visibles dans les figures 10A et 10B. Les billes des cliquets sont sollicitées par leurs ressorts dans une direction orthogonale vers l'extérieur. La plaquette 121a comporte une encoche 172 adaptée à recevoir la bille du cliquet 170a en position déverrouillée. La position déverrouillée est donc activement stabilisée. En position verrouillée, le bord latéral à droite en direction longitudinale de la plaquette 121a vient en contact avec la bille du cliquet 170b (figure 10A et 10B) et stabilise de cette façon le coulisseau en position verrouillée.

Le fermoir 200 selon une autre mode de réalisation de l'invention est montré aux figures 12 à 16B. Les lames 151, 152, les organes de fixation 102, 103 des extrémités libres des brins de bracelet 91, 92 et le dispositif de verrouillage de fermoir 104 sont les mêmes que dans le fermoir 100, montré aux figures 7 à 11B et ne seront donc plus décrit à nouveau.

En général, les pièces et éléments structuraux qui sont sensiblement identiques à celles et ceux montrés aux figures 7-11B ont le même numéro de référence aux figures 12-16B.

La partie mobile 210 du fermoir 200 est sensiblement la même que celle 110 du fermoir 100. On notera que le cadre 230 se distingue du cadre 130a du fermoir 100 en ce que l'entretoise 281 comporte un évidement 283 qui n'est pas présent dans l'entretoise 181 correspondante du fermoir 100. L'évidement 283 facilite l'assemblage du fermoir 200, en particulier le placement du coulisseau 221 entre le cadre 230 et la surface inférieure de la chape 260 lors du montage. Par conséquent, la partie mobile du fermoir 200 comporte le chariot formé par le cadre 230 et le support 130b, et le deuxième organe de fixation 103.

La base 245 du dispositif de réglage 205 est attachée rigidement sur la surface inférieure de la chape 260 à l'aide des vis 162, de la même manière que décrit ci-dessus pour le fermoir 100. La chape 260 comporte donc les mêmes éléments que la chape 60 (rails 77a, 77b et surfaces d'arrêt 79a, 79b) pour fixer la base 245 à l'aide de vis 162 au-dessous de la chape 260, en particulier sur les flancs latéraux de la chape 260.

La base 245 du fermoir 200 se distingue de la base 145 du fermoir 100 entre autre en ce qu'elle ne comporte pas les trous latéraux pour loger les cliquets 170a et 170b, comme décrit ci-dessus.

Dans la base 245, les fins ou champs supérieurs des deux parois latérales 263 sont profilés de façon à former chacun un bord horizontal intérieur 263a plus bas que le bord extérieur 263b. En d'autres termes, les parois 263 sont formées de façon à aménager, vers leurs bords supérieurs, un rail ou une surface de guidage 263a, sur lequel sera posé et/ou guidé le coulisseau 221.

On se rappelle que le cadre 130a du chariot du fermoir 100, montré aux figures 7, 8, 10A-11B comporte deux crémaillères dont les pointes des dents sont orientées face à face sur les éléments longitudinaux 127a et 127b. Pour le dispositif de verrouillage 120-123, seule une 122 des deux crémaillères est employée. En revanche, le dispositif de verrouillage 220-226 du fermoir 200 comporte deux pièces de verrouillage 220a et 220b et fait donc usage des deux crémaillères 222a et 222b.

L'arbre 225 est logé dans les trous 226a et 226b et vissé dans le trou fileté 226b de façon à être rigidement connecté à la base 245. Il traverse l'ensemble de la gorge 119 sur son axe orthogonal, de façon à être coaxial avec cette dernière. Les pièces de verrouillage 220a et 220b sont enfilées sur l'arbre 225 et leur partie inférieure est logée dans la gorge 119. Les pièces 220a et 220b ne sont pas rigidement fixées sur l'arbre 245 et peuvent coulisser sur ce dernier dans le mesure ou les dimensions de gorge 119 et/ou la distance entre les crémaillères 222a et 222b le permettent. Le ressort 223 est enfilé sur l'arbre 225 de façon à solliciter les deux mâchoires des pièces 220a et 220b en directions opposées, vers l'extérieur sur un axe orthogonal. Les mâchoires des pièces 220a et 220b sont donc appuyées de façon à buter entre les dents des crémaillères 222a et 222b, respectivement.

Dans les figures 15A-16B, une partie du la chape 260 et la moitié du coulisseau 221 sont enlevées, pour mieux montrer le fonctionnement du dispositif de verrouillage du fermoir 200. Les figures 15A et 15B montrent le dispositif de réglage de longueur de bracelet en position verrouillée, avec les mâchoires 220a et 220b immobilisées contre les crémaillères 222a et 222b (seule la pièce 220b et la crémaillère 222b sont visibles à la figure 15A).

Le coulisseau 221 comporte une plaquette 221a qui est guidée et latéralement immobilisée sur les bords inférieurs 263a des parois 263. Sur la face supérieure de la plaquette 221a se trouve l'organe de préhension et de manipulation 221b du coulisseau, qui traverse l'évidement 255 disposé dans la plaque centrale 217 de la chape 260, de façon à permettre à un porteur d'actionner le coulisseau 221. Dans le cercle sur la figure 12, une vue d'en bas du coulisseau 221 est montrée. On peut alors mieux voir le taquet 228 en forme de protubérance sur la face inférieure de la plaquette 221a. Le taquet 228 est centré sur l'étendue orthogonale du coulisseau 221. En position verrouillée, le taquet se trouve exactement entre les pièces de verrouillage 220a et 220b, comme on peut le voir aux figures 15A et 15B. En l'espèce, le taquet 228 est aligné sur un axe orthogonal entre les mâchoires des pièces 220a et 220b. Dans cette position, le coulisseau bloque les pièces de verrouillage 220a et 220b dans leur position entre les dents de la crémaillère et empêche de cette façon un déplacement du chariot 230/130b et de la partie mobile 210 en général en direction de la longueur de bracelet. Par analogie aux explications données pour d'autres modes de réalisations, le blocage des pièces de verrouillage dans la crémaillère fixe la longueur du bracelet et le réglage de ladite longueur est empêchée.

En déplaçant le coulisseau 221 en position déverrouillée (la flèche "UNLOCK" à la figure 16A), le taquet 228 se déplace en même temps dans la direction longitudinal du bracelet et libère l'espace entre les deux pièces de verrouillage 220a et 220b, comme on peut le voir aux figures 16A et 16B. Le porteur peut alors tirer le bracelet dans la direction indiquée par la flèche 209, dégageant les pièces de verrouillage 220a et 220b de leur position entre les dents des crémaillères 222a et 222b contre la force du ressort 223. Suite au déverrouillage par un porteur, la longueur du bracelet peut être ajustée par analogie à ce qui est décrit ci-dessus par rapport aux autres modes de réalisation montrés dans les figures 1 à 11B.

Le coulisseau 221 comporte, au-dessus de la plaquette 221a et dans le côté de l'organe de préhension 221b, deux trous cylindriques latéraux, dont un est visible à la figure 12. Les cliquets 270a et 270b sont insérés et/ou logés dans ces trous en directions opposées sur un axe orthogonal et font donc partie du coulisseau. Les billes des cliquets 270a et 270b sont disposées pour s'engager dans les petites encoches travaillées dans la chape 260, plus particulièrement sur la surface latérale et/ou verticale 256 de l'évidement 255. A la figure 12, les encoches 272a et 272b, agencées de façon à coopérer avec le cliquet 270a, sont visibles. Des encoches analogues, agencées à coopérer avec le cliquet 270b, se trouvent sur la surface latérale et/ou verticale en face de la surface 256. Les cliquets 270a et 270b servent à stabiliser activement le coulisseau en position verrouillée et déverrouillée, respectivement, selon le même principe de fonctionnement comme décrit ci-dessus par rapport au cliquet 70 du fermoir 1, avec la différence que deux cliquets 270a et 270b au lieu d'un seulement dans le cas du fermoir 1 sont utilisés.

Suite au réglage fin de la longueur de bracelet, le porteur retourne le coulisseau 221 en position verrouillée (figures 15A-15B) pour empêcher un changement accidentel de la longueur de bracelet.

Comme dans les modes de réalisation précédents, le coulisseau 221 et les pièces de verrouillage 220a et 220b sont des pièces séparées et/ou différentes. Comme "pièces séparées et/ou différentes " sont considérées deux pièces qui ne sont pas rigidement connectées l'une à l'autre. En d'autres termes, "deux pièces séparées et/ou différentes" ne se déplacent pas comme une seule pièce mais sont susceptible de se déplacer indépendamment l'une de l'autre dans le cadre du fonctionnement et/ou de l'opération du fermoir de l'invention et/ou de son dispositif de réglage.

Le déplacement du coulisseau 221 n'affecte qu'indirectement le mouvement des pièces 220a et 220b. D'autre part, le mouvement effectué par le coulisseau 221 pour effectuer le déverrouillage est un mouvement différent de celui qui permet aux pièces 220a et 220b de se désengager des dents des crémaillères. En particulier, le coulisseau est disposé de préférence à pouvoir effectuer un mouvement dans la direction de la longueur de bracelet, alors que les pièces 220a et 220b se déplacent sur un axe orthogonal lors du réglage de longueur en position déverrouillée. Le porteur actionne le coulisseau 221 qui lui agit ou non sur les verrous ou mâchoires 220a et 220b afin de changer entre les positions verrouillée et déverrouillée. En position verrouillée, le coulisseau 221 empêche un déplacement du verrou formé par les pièces 220a et 220b. En position déverrouillée, le coulisseau 221 n'est plus en contact ferme avec les pièces 220a et 220b et n'empêche plus le désengagement du verrou. Selon un mode de réalisation, les fonctionnalités et/ou pièces d'actionnement ou de manipulation 21, 121, 221 qui permettent au porteur de changer entre les positions verrouillée et déverrouillée sont séparées, au moins en position déverrouillée, des fonctions et/ou pièces 20, 120, 220a, 220b qui effectuent le verrouillage et/ou déverrouillage de la partie mobile du fermoir.

Selon un mode de réalisation, la partie mobile 110; 210 comporte une structure d'arrêt 181; 281 destinée à buter contre une butée disposée dans le support 145; 245 du dispositif de réglage afin de délimiter une distance du réglage de la longueur du bracelet. Selon un mode de réalisation, ladite pièce de verrouillage 120; 220a/220b fait office de butée pour ladite partie mobile 110; 210.

Il convient d'ajouter que dans les modes de réalisation montrés aux figures 7 à 16B, la ou les pièces de verrouillage 120 et 220a, 220b, respectivement, sert (ou servent) également comme butée délimitant la course et/ou distance que le chariot 130a et 230 est susceptible de parcourir. Ceci est décrit ci-après plus particulièrement avec référence au fermoir 100 montré aux figures 7-12B. Comme mentionné, le chariot 130 comporte la crémaillère 122, associée au cadre 130a, qui comporte deux éléments longitudinaux 127a et 127b et deux entretoises 181 et 182 connectant les éléments longitudinales à leurs extrémités. Un espace vide 143 est encadré par les éléments longitudinaux et les entretoises, dans lequel est située la partie mâchoire de la pièce de verrouillage 120 (figures 8, 14, 11A-11B). La partie supérieure ou mâchoire de la pièce de verrouillage fait saillie dans le canal 140 en dépassant la gorge 119 vers le haut, sur un axe vertical et/ou axial. Le déplacement longitudinal du chariot 130a/, dans la direction de longueur de bracelet, indiquée par la flèche 109, est limité quand l'entretoise ou la branche 181 vient buter contre la pièce 120. De cette façon, l'entretoise 181 (ou l'entretoise 281 dans le fermoir 200) qui fait partie de la partie mobile du dispositif de réglage, fonctionne comme structure d'arrêt, susceptible de buter contre la pièce 120 qui elle, est disposée partiellement dans la gorge 119 et donc fixée - dans la direction longitudinale du bracelet - dans la base 145. Dans le fermoir 200, la butée est formée par les deux pièces de verrouillage 220a et 220b au même temps.

L'homme du métier ne rencontrera pas de difficulté particulière pour adapter le contenu de la présente divulgation à ses propres besoins et mettre en oeuvre un fermoir, notamment pour pièce d'horlogerie, sans sortir du cadre de la présente invention. On notera par exemple que l'adaptation du présent enseignement à la construction d'un autre type de fermoir pour montre ne posera pas de difficulté particulière à l'homme du métier.

## Revendications

1. Fermoir (1) dépliant pour bracelets comprenant:
- une séquence d'au moins deux segments longitudinaux (51, 52; 151, 152, 60, 260) articulés l'un par rapport à l'autre de façon à former des lames dépliantes du fermoir;
- un premier (2; 102) et un second (3; 103) organe de liaison du bracelet destinés à être reliés respectivement à une première et à une seconde extrémité libre du bracelet, le premier organe de liaison étant fixé à un premier segment longitudinal et le second organe de liaison étant fixé à un autre des au moins deux segments longitudinaux;
- des moyens de verrouillage (4; 104) du fermoir permettant d'ouvrir et de fermer le fermoir; et,
- un dispositif de réglage de longueur (5; 105; 205) du bracelet comprenant une partie mobile (10; 110; 210) connectée à un des deux organes de liaison, et un support (45; 145; 245) rigidement fixé à un des segments longitudinales, ledit dispositif de réglage comportant un dispositif de verrouillage (20-23; 120-125a; 220-225) susceptible de se présenter dans deux positions stables, une position de déverrouillage dans laquelle la partie mobile (10; 110; 210) peut être déplacée dans la direction de la longueur du bracelet de façon à permettre un réglage, ou une position de verrouillage, dans laquelle tout mouvement de la partie mobile par rapport au support est bloqué, **caractérisé en ce que** ledit dispositif de verrouillage comporte une pièce de verrouillage (20; 120; 220a, 220b) et un coulisseau de verrouillage (21, 121, 221) comportant un organe de préhension et de manipulation (21a; 121a; 221a) pouvant être décalé et/ou coulissé par un porteur afin de passer de la position de verrouillage à la position de déverrouillage, **en ce que** ledit organe de préhension (21a; 121a; 221a) est une pièce séparée et/ou différente de la dite pièce de verrouillage. (20; 120; 220a, 220b), et **en ce que** ladite pièce de verrouillage (20; 120; 220a, 220b) coopère directement avec la partie mobile (10; 110; 210) et est logée à l'intérieur du dispositif de réglage (5; 105; 205) de façon que, en position de verrouillage, ledit coulisseau de verrouillage (21, 121, 221) empêche tout déplacement de ladite pièce de verrouillage et **en ce que**, en position de déverrouillage, ladite pièce de verrouillage est libre de se déplacer afin de permettre un déplacement de la partie mobile.

2. Fermoir selon la revendication 1 **caractérisé en ce que**, en position de verrouillage, ladite pièce de verrouillage (20; 120; 220a, 220b) agit sur la partie mobile (10; 110; 210) en la bloquant.

3. Fermoir selon l'une quelconque des revendications 1 et 2, **caractérisé en ce que** ledit dispositif de verrouillage (20-23; 120-125a; 220-225) est susceptible de présenter l'une ou l'autre de ses positions, indépendamment de l'état ouvert ou fermé, des moyens de verrouillage (4; 104) du fermoir.

4. Fermoir selon l'une quelconque des revendications précédentes, **caractérisé en ce que**, ledit coulisseau de verrouillage (21; 121; 221) est logé au moins partiellement dans ledit support (45; 145; 245) de façon que, dans ladite position stable de déverrouillage, un réglage de longueur du bracelet peut être effectué sans déplacement du coulisseau de verrouillage et/ou sans que l'application d'une force sur le coulisseau de verrouillage soit nécessaire lors du réglage de longueur.

5. Fermoir selon l'une quelconque des revendications 1 à 4, **caractérisé en ce que** ladite partie mobile (10; 110; 210) comporte au moins une crémaillère dentée (22; 122; 22a, 22b) et **en ce que** ladite pièce de verrouillage (20; 120; 220a, 220b) comporte une mâchoire (24) engagée entre des dents (32, 33) de ladite crémaillère et **en ce que**, en position de verrouillage, ladite mâchoire bloque le déplacement de ladite crémaillère et par conséquent le réglage de la longueur du bracelet.

6. Fermoir selon l'une quelconque des revendications 1 à 5, **caractérisé en ce que** ladite partie mobile (10; 110; 210) comporte au moins une crémaillère dentée (22; 122; 22a, 22b) et **en ce que** ladite pièce de verrouillage (20; 120; 220a, 220b) comporte une mâchoire (24) engagée entre au moins deux dents (32, 33) de ladite crémaillère, et **en ce que**, en position de déverrouillage, la crémaillère est susceptible d'agir sur ladite mâchoire de façon à désengager la mâchoire de ladite position entre les dents et d'effectuer un déplacement dans la direction (9; 109; 209) de la longueur du bracelet de façon à permettre ledit réglage.

7. Fermoir selon l'une quelconque des revendications précédentes, **caractérisé en ce que** ladite partie mobile (10; 110; 210) comporte un chariot (30; 130a, 130b; 230, 130b) logé sur un canal (40; 140) formée par ledit support (45; 145; 245).

8. Fermoir selon la revendication 7, **caractérisé en ce que** ledit chariot (30; 130a, 130b; 230, 130b) comporte et/ou supporte ladite crémaillère dentée (22; 122; 222a, 222b).

9. Fermoir selon l'une quelconque des revendications 1 à 8, **caractérisé en ce que** ledit dispositif de verrouillage (20-23; 120-125a; 220-225) comporte une goupille (25; 125, 125a; 225) logée au moins en partie dans le support (45; 145; 245), ladite goupille portant et/ou comportant ladite mâchoire (24) et **en ce qu'**un ressort (23; 123; 223) est disposé de façon à exercer une force maintenant la pièce de verrouillage (20; 120; 220a, 220b) contre ladite crémaillère (22; 122; 22a, 22b).

10. Fermoir selon l'une quelconque des revendications précédentes, **caractérisé en ce que** ledit support (45; 145; 245) comporte une gorge et/ou un trou (19; 119), orienté perpendiculairement par rapport à la direction (9; 109; 209) de la longueur du bracelet, ladite pièce de verrouillage (20; 120; 220a, 220b) étant logée au moins en partie dans ladite gorge et/ou ledit trou.

11. Fermoir selon l'une quelconque des revendications précédentes, **caractérisé en ce qu'**un desdits segments comporte un évidement (55; 155; 255), et **en ce que** ledit organe de préhension et/ou de manipulation (21a; 121a; 221) traverse ledit évidement de façon à faire saillie par rapport à une surface extérieure (66b; 166b) dudit segment pour pouvoir être actionné par un porteur.

12. Fermoir selon l'une quelconque des revendications précédentes, **caractérisé en ce qu'**un des segments forme une chape (60; 260) comportant un évidement (155; 255), **caractérisé en ce que** ledit coulisseau (121; 221) traverse ledit évidement de façon à faire saillie par rapport à une surface (166b; 117) de ladite chape et de façon à pouvoir être actionné par un porteur.

13. Fermoir selon l'une quelconque des revendications 1 à 12, **caractérisé en ce que** ladite partie mobile (10; 110; 210) comporte une structure d'arrêt (81; 181; 281) destinée à buter contre une butée (82; 120; 220a, 220b) disposée dans le support (45; 145; 245) du dispositif de réglage afin de délimiter une distance du réglage de longueur du bracelet et **en ce que** ladite pièce de verrouillage (120; 220) fait office de butée pour ladite partie mobile (10; 110; 210).

14. Montre-bracelet munie d'un fermoir selon l'une quelconque des revendications 1 à 13.

## Patentansprüche

1. Faltschließe (1) für Armbänder, der folgendes umfasst:
- eine Abfolge von mindestens zwei länglichen Segmenten (51, 52; 151, 152, 60, 260), die gelenkig miteinander verbunden sind und die Faltplättchen der Schließe bilden;
- ein erstes (2; 102) und ein zweites (3; 103) Verbindungselement des Armbands, das dazu bestimmt ist, jeweils mit einem ersten und einem zweiten freien Ende des Armbands verbunden zu werden, wobei das erste Verbindungselement an einem ersten Längssegment und das zweite Verbindungselement an einem anderen der mindestens zwei Längs segmente befestigt wird.
- Verriegelungsmittel (4; 104) der Schließe, die dem Öffnen und Schließen der Schließe dienen; und
- eine Vorrichtung zur Längenverstellung (5; 105; 205) des Armbands, welche einen beweglichen, mit einem der beiden Verbindungselemente verbundenen Teil (10; 110; 210) aufweist, und einem Support (45; 145; 245), der steif verbunden ist mit einem der Längs segmente, wobei besagte Verstellvorrichtung eine Verrieglungsvorrichtung (20-23; 120-125a; 220-225) umfasst, die dazu geeignet ist, zwei stabile Stellungen einzunehmen, eine Entriegelungsstellung, in welcher der bewegliche Teil (10; 110; 210) in Längsrichtung des Armband verschoben werden kann, so dass eine Verstellung möglich ist, und eine Verriegelungsstellung, in der die Bewegung des beweglichen Teils in Bezug auf den Support blockiert ist, **dadurch gekennzeichnet, dass** die besagte Verriegelungsvorrichtung ein Verriegelungsteil (20; 120; 220a, 220b) und einen Verriegelungsschieber (21, 121, 221) mit einem Greif- und Bedienelement (21a; 121a; 221a) umfasst, das vom Träger bewegt und/oder verschoben werden kann, um von der Verriegelungsstellung zur Entriegelungsstellung zu wechseln, dadurch, dass besagtes Greifelement (21a; 121a; 221a) ein separates und/oder anderes Teil als besagtes Verriegelungsteil (20; 120; 220a, 220b) ist, und dadurch, dass besagtes Verriegelungsteil (20; 120; 220a, 220b) direkt mit dem beweglichen Teil (10; 110; 210) zusammenwirkt und in der Verstellvorrichtung (5; 105; 205) so aufgenommen wird, dass der besagte Verriegelungsschieber (21, 121, 221) in der Verriegelungsstellung das Verschieben des besagten Verriegelungsteils verhindert und darin, dass sich besagtes Verriegelungsteil in der Entriegelungsstellung bewegen kann, so dass der bewegliche Teil verschoben werden kann.

2. Schließe nach Anspruch 1, **dadurch gekennzeichnet, dass** besagtes Verriegelungsteil (20; 120; 220a, 220b) in der Verrieglungsstellung so auf den beweglichen Teil (10; 110; 210) einwirkt, dass dieser blockiert ist.

3. Schließe nach einem beliebigen der Ansprüche 1 und 2, **dadurch gekennzeichnet, dass** besagte Verriegelungsvorrichtung (20-23; 120-125a; 220-225) die eine oder andere Stellung einnehmen kann unabhängig davon, ob die Verriegelungsmittel (4; 104) der Schließe offen oder geschlossen sind.

4. Schließe nach einem beliebigen der vorhergehenden Ansprüche, **dadurch gekennzeichnet, dass** der besagte Verriegelungsschieber (21; 121; 221) mindestens teilweise im besagten Support (45; 145; 245) aufgenommen wird, so dass eine Längenverstellung des Armbands in dieser stabilen Entriegelungsstellung durchgeführt werden kann, ohne den Verriegelungsschieber zu verschieben und/oder ohne bei der Längenverstellung Kraft auf den Verriegelungsschieber einwirken lassen zu müssen.

5. Schließe nach einem beliebigen der Ansprüche 1 bis 4, **dadurch gekennzeichnet, dass** besagter beweglicher Teil (10; 110; 210) mindestens eine Zahnleiste (22; 122; 22a, 22b) aufweist, dass besagtes Verriegelungsteil (20; 120; 220a, 220b) eine in Zähne (32, 33) besagter Leiste eingreifende Klemmbacke (24) enthält, und dass besagte Klemmbacke in verriegelter Stellung das Verschieben der Leiste verhindert und somit folglich auch die Längenverstellung des Armbands.

6. Schließe nach einem beliebigen der Ansprüche 1 bis 5, **dadurch gekennzeichnet, dass** besagter beweglicher Teil (10; 110; 210) mindestens eine Zahnleiste (22; 122; 22a, 22b) aufweist, dass besagtes Verriegelungsteil (20; 120; 220a, 220b) eine in mindestens zwei Zähne (32, 33) besagter Leiste eingreifende Klemmbacke (24) enthält, und dass die Leiste in entriegelter Stellung in der Lage ist, so auf besagte Klemmbacke einzuwirken, dass die Klemmbacke aus besagter Stellung zwischen den Zähnen austritt, und eine Verschiebung in Längsrichtung (9; 109; 209) des Armbands durchzuführen, so dass besagte Verstellung möglich ist.

7. Schließe nach einem beliebigen der vorhergehenden Ansprüche, **dadurch gekennzeichnet, dass** besagtes bewegliches Teil (10; 110; 210) einen Schlitten (30; 130a, 130b; 230, 130b) aufweist, der in einer durch den besagten Support (45; 145; 245) gebildeten Schiene (40; 140) aufliegt.

8. Schließe nach Anspruch 7, **dadurch gekennzeichnet, dass** besagter Schlitten (30; 130a, 130b; 230, 130b) besagte Zahnleiste (22; 122; 222a, 222b) enthält und/oder stützt.

9. Schließe nach einem beliebigen der Ansprüche 1 bis 8, **dadurch gekennzeichnet, dass** besagte Verriegelungsvorrichtung (20-23; 120-125a; 220-225) einen Stift (25; 125, 125a; 225) enthält, der mindestens teilweise im Support (45; 145; 245) aufgenommen ist, wobei besagter Stift die besagte Klemmbacke (24) trägt und/oder umfasst, und dadurch, dass eine Feder (23; 123; 223) so angeordnet ist, dass sie eine Kraft ausübt, welche das Verrieglungsstück (20; 120; 220a, 220b) gegen besagte Zahnleiste (22; 122; 22a, 22b) drückt.

10. Schließe nach einem beliebigen der vorhergehenden Ansprüche, **dadurch gekennzeichnet, dass** der besagte Support (45; 145; 245) eine Aushöhlung und/oder ein Loch (19; 119) aufweist, das senkrecht zur Längsrichtung (9; 109; 209) des Armbands steht, und besagtes Verriegelungsteil (20; 120; 220a, 220b) mindestens teilweise in besagter Nut und/oder Öffnung aufgenommen ist.

11. Schließe nach einem beliebigen der vorhergehenden Ansprüche, **dadurch gekennzeichnet, dass** eines der besagten Segmente eine Aussparung (55; 155; 255) aufweist und dass besagtes Greif- und/oder Bedienelement (21a; 121a; 221) besagte Aussparung so durchquert, dass es an einer Außenfläche (66b; 166b) des besagten Segments vorsteht, um von einen Träger betätigt werden zu können.

12. Schließe nach einem beliebigen der vorhergehenden Ansprüche, **dadurch gekennzeichnet, dass** eines der besagten Segmente ein Protektorteil (60; 260) mit einer Aussparung (155; 255) aufweist, und dadurch, dass der besagte Schieber (121; 221) so durch besagte Aussparung geführt wird, dass es an einer Fläche (166b; 167) des besagten Protektorteils vorsteht, um durch einen Träger betätigt werden zu können.

13. Schließe nach einem beliebigen der Ansprüche 1 bis 12, **dadurch gekennzeichnet, dass** besagtes bewegliches Teil (10; 110; 210) eine Anschlagstruktur (81; 181; 281) aufweist, die dazu bestimmt ist, gegen einen im Support (45; 145; 245) der Verstellvorrichtung angebrachten Anschlag (82; 120; 220a, 220b) zu stoßen, um den Längenverstellabstand des Armbands zu begrenzen, und dadurch, dass besagtes Verriegelungsteil (120; 220) dem besagten beweglichen Teil (10; 110; 210) als Anschlag dient.

14. Armbanduhr, die mit einer Schließe gemäß einem der Ansprüche 1 bis 13 versehen ist.

## Claims

1. A folding clasp (1) for bracelets comprising:
- a sequence of at least two longitudinal segments (51, 52; 151, 152, 60, 260) articulated with respect to one another so as to form the folding blades of the clasp;
- a first (2; 102) and a second (3; 103) bracelet connecting member intended to be connected to a first and a second free end of the bracelet respectively, with the first connecting member being fixed to a first longitudinal segment and the second connecting member being fixed to another one of the at least two longitudinal segments;
- clasp locking means (4; 104) for closing and opening the clasp; and,
- a device (5; 105; 205) for adjusting the length of the bracelet comprising a movable part (10; 110; 210) connected to one of the two connecting members, and a support (45; 145; 245) fixedly attached to one of the longitudinal segments, with said adjusting device comprising a locking device (20-23; 120-125a; 220-225) capable of assuming two stable positions, i.e. one unlocking position in which the movable part (10; 110; 210) can be moved in the lengthwise direction of the bracelet so as to enable adjustment, or a locking position, in which any movement of the movable part relative to the support is locked, **characterized in that** said locking device comprises a locking part (20, 120; 220a, 220b) and a locking slide (21, 121, 221) comprising a grasping and handling member (21a; 121a; 221a) which can be shifted and/or slid by a wearer in order to move from the locking position to the unlocking position, **in that** said grasping and handling member (21a; 121a; 221a) is a separate and/or different part from said locking part (20, 120; 220a, 220b), and **in that** said locking part (20, 120; 220a, 220b) directly cooperates with the movable part (10; 110; 210) and is accommodated in the adjusting device (5; 105; 205) so that, in the locking position, said locking slide (21, 121, 221) prevents any movement of said locking part and **in that**, in the unlocking position, said locking part can move, in order to enable a movement of the movable part.

2. The clasp according to claim 1, **characterized in that**, in the locking position, said locking part (20, 120; 220a, 220b) acts on the movable part (10; 110; 210) and locks it.

3. The clasp according to any one of claims 1 and 2, **characterized in that** said locking device (20-23; 120-125; 220-225) can assume any one of the positions thereof, whether the clasp locking means (4; 104) are in an open or a closed condition.

4. The clasp according to any one of the preceding claims, **characterized in that** said locking slide (21; 121; 221) is at least partially accommodated inside said support (45; 145; 245) so that, in said stable unlocking position, the bracelet length can be adjusted without the locking slide moving and/or without the application of a force to the locking slide being required when adjusting the length.

5. The clasp according to any one of claims 1 to 4, **characterized in that** said movable part (10; 110; 210) comprises at least one toothed rack (22; 122; 22a, 22b) and **in that** said locking part (20, 120; 220a, 220b) comprises a jaw (24) engaged between teeth (32, 33) of said rack and **in that**, in the locking position, said jaw locks any movement of said rack and therefore the adjustment of the length of the bracelet.

6. The clasp according to any one of claims 1 to 5, **characterized in that** said movable part (10; 110; 210) comprises at least one toothed rack (22; 122; 22a, 22b) and **in that** said locking part (20; 120; 220a, 220b) comprises a jaw (24) engaged between at least two teeth (32, 33) of said rack, and **in that**, in the unlocking position, the rack is capable of acting on said jaw so as to disengage the jaw from said position between the teeth and to perform a displacement in the lengthwise direction (9; 109; 209) of the bracelet so as to enable said adjustment.

7. The clasp according to any one of the preceding claims, **characterized in that** said movable part (10; 110; 210) comprises a carriage (30; 130a, 130b; 230, 130b) accommodated on a channel (40; 140) formed by said support (45; 145; 245).

8. The clasp according to claim 7, **characterized in that** said carriage (30; 130a, 130b; 230, 130b) comprises and/or supports said toothed rack (22; 122; 222a, 222b).

9. The clasp according to any one of claims 1 to 8, **characterized in that** said locking device (20-23; 120-125a; 220-225) comprises a pin (25; 125, 125a; 225) at least partially accommodated in the support (45; 145; 245), with said pin carrying and/or comprising said jaw (24) and **in that** a spring (23; 123; 223) is so arranged as to exert a force retaining the locking part (20; 120; 220a, 220b) against said rack (22; 122; 22a, 22b).

10. The clasp according to any one of the preceding claims, **characterized in that** said support (45; 145; 245) comprises a groove and/or a hole (19; 119), oriented perpendicularly to the lengthwise direction (9; 109; 209) of the bracelet, with said locking part (20; 120; 220a, 220b) being at least partially accommodated in said groove and/or said hole.

11. The clasp according to any one of the preceding claims, **characterized in that** one of said segments has a recess (55; 155; 255), and **in that** said gripping and/or handling member (21a; 121a; 221) passes through said recess so as to protrude relative to an outer surface (66b; 166b) of said segment to be actuated by a wearer.

12. The clasp according to any one of the preceding claims, **characterized in that** one of the segments forms a pressed frame (60; 260) comprising a recess (155; 255), **characterized in that** said slide (121; 221) passes through said recess so as to project relative to a surface (166b; 117) of said pressed frame and so as to be actuated by a wearer.

13. The clasp according to any one of claims 1 to 12, **characterized in that** said movable part (10; 110; 210) comprises a stopping structure (81; 181; 281) intended to abut against a stop (82; 120; 220a, 220b) positioned in the support (45; 145; 245) of the adjusting device in order to define a distance for the bracelet length adjustment and **in that** said locking part (120; 220) acts as a stop for said movable part (10; 110; 210).

14. A wristwatch provided with a clasp according to any one of claims 1 to 13.
